# FASCICULE DE BREVET EUROPEEN

(11) **EP 0 293 316 B1**
(45) Date de publication et mention de la délivrance du brevet: **22.01.1992**
(21) Numéro de dépôt: 88470007.1
(22) Date de dépôt: 26.05.1988
(51) Int. Cl.: B65C 9/22, B05C 1/02, B43M 11/04

(54) **Dispositif pour humidifier les étiquettes préalablement encollées**
Vorrichtung zum Anfeuchten von klebstoffbeschichteten Etiketten
Device for wetting pre-glued labels

(30) Priorité: 26.05.1987 FR 8706605
(43) Date de publication de la demande: 30.11.1988
(73) Titulaire: Tilly, Jean, F-57050 Metz (FR)
(72) Inventeur: Tilly, Jean, F-57050 Metz (FR)

(56) Documents cités:
- DE-A- 1 804 510
- DE-C- 518 739
- FR-A- 2 238 329

## Description

La présente invention concerne un dispositif pour humidifier un papier ou un support souple préalablement encollé ou gommé comme décrit dans la première partie de la revendication 1.

Plus spécifique, la présente invention concerne un dispositif pour humidifier régulièrement le papier, ou tout support souple, préalablement encollé ou gommé du commerce, utilisé pour l'affranchissement des lettres, paquets et colis, pour l'emballage et l'étiquetage.

Cette opération est traditionnellement réalisée avec une éponge, qui ne repartit pas toujours régulièrement l'eau sur la partie encollée, en lavant la colle par endroits, ou par des rouleaux humides qui se chargent intempestivement de colle.

D'autres appareils ont été réalisés pour humidifier des papiers non encollés (FR-A-2-238329), ce qui leur évite les servitudes dues à la présence de la colle: dépôt sur les cylindres humidificateurs ― encrassement de l'appareil nuisant à un fonctionnement normal et nécessitant de fréquentes interventions d'entretien.

Le dispositif, selon l'invention, permet de supprimer ces inconvénients.

La figure 1 représente en coupe le dispositif suivant l'invention: Les rouleaux d'entraînement (9-15) du papier (11) sont placés en amont de l'humidificateur. Cette conception évite l'encollage des rouleaux. Le papier sec (11), entraîné par les rouleaux, parvient à l'humidificateur où il est guidé par (1) & le support (22) qui le maintient en contact avec la nappe capillaire humide (2). Celle-ci ayant une certaine souplesse applique une légère pression sur la colle du papier dont la face dorsale est en appui sur le support (22).

Afin d'éviter le report d'humidité sur la face dorsale du papier par le guide (22) en contact avec la nappe capillaire (2) au repos de l'appareil, il convient de réaliser sur le guide (22b-figure 2) un évidement (24) empêchant le dépôt d'humidité sur le guide (22b).

Le dispositif représenté sur la figure I comporte un boîtier (I) renfermant une nappe de fils (2) assemblés à la base dans une monture (3) et constituant une brosse inclinée dont la partie inférieure baigne dans l'eau ou autre solvant nécessité par le type de colle.

Le niveau du liquide est maintenu constant par le flotteur (5) agissant sur le clapet (4) dont la tige porte un filetage se vissant dans le flotteur (5).

L'alimentation de la cuve (5b) est réalisée par le réservoir (6) fermé par le bouchon (7).

Deux rouleaux d'entraînement (9 et 15) du papier (11) sont en contact, l'un (15) avec le dos du papier, l'autre (9) avec la partie encollée, mais encore sèche.

Le contact de la surface encollée avec la deuxième extrémité des fils de la brosse inclinée (2) humides par capillarité, n'intervient qu'après le passage entre les rouleaux (9 et 15), dans le sens de la flèche F 1.

Ceux-ci ne peuvent pas se charger de colle, puisqu'elle est encore sèche lors du contact avec le rouleau d'entraînement (9).

La pression des rouleaux sur le papier est donnée par un dispositif élastique pouvant être constitué simplement d'un ressort (8) faisant pivoter l'axe du rouleau (15) et la glissière (12) autour du pivot (10) fixé dans les flasques (17).

Ce dispositif élastique permet un entraînement correct du papier malgré d'éventuelles variations d'épaisseur.

Une glissière d'alimentation (12), permet un guidage, par les faces et par les bords du papier encollé, jusqu'aux rouleaux d'entraînement (9 et 15).

A aucun moment, la colle diluée n'est en contact avec une autre partie de l'appareil, que la brosse humide (2), ce qui évite un encollage inopportun et un encrassement de l'appareil.

La vitesse de déplacement du papier, ainsi que la hauteur de l'eau, à la base de la brosse, la longueur des fils et leur diamètre, permettent de faire varier la quantité d'eau déposée sur la colle, suivant les nécessités des différents papiers préalablement encollés commercialisés.

Le boîtier (1) contenant le dispositif d'humidification, la cuve (5b), à niveau constant, peuvent être réalisés en différents matériaux résistant à l'oxydation: alliages légers, matières plastiques, alliages de zinc, éventuellement vernis, permettant leur industrialisation par moulage, injection, extrusion, matriçage, usinage.

La rotation du rouleau entraîneur (15) peut être commandée par une manivelle ou par un moteur électrique (18) avec réducteur (20 et 21).

Dans ce dernier cas, le démarrage du moteur (18) peut être commandé par un contact (16) à action momentanée ou permanente, actionné par l'opérateur, ou par l'introduction du papier (11) à humidifier, suivant la flèche F et agissant sur une cellule photoélectrique (14) éclairée en permanence par un émetteur (13).

L'introduction du papier (11) dans la glissière (12) interrompt le faisceau lumineux, agissant sur un circuit électronique, qui commande le moteur (18), alimenté en basse tension.

Une temporisation est mise en action lorsque la deuxième extrémité du papier quitte le faisceau lumineux: le moteur continue à tourner jusqu'à ce que la temporisation coupe son alimentation.

Un contact sensible, actionné par le passage du papier dans la glissière (12) peut remplacer la cellule photoélectrique (14) et son émetteur (13), en agissant sur la temporisation.

La commande manuelle, sur un modèle simplifié, sans moto réducteur, permet de faire tourner le rouleau (15) par une manivelle située sur l'axe (19) pivotant dans les flasques (17), sans limitation de la longueur du papier.

Un levier actionnant secteur denté et pignon placé sur l'axe (19), avec mécanisme à roue libre, permettant le retour du levier par ressort, sans inversion du sens de rotation des rouleaux, peut également être utilisé.

Un levier peut également entraîner par biellette, une crémaillère actionnant un pignon avec roue libre, placé sur l'axe (19) et produisant les mêmes effets que le secteur denté.

Tous ces éléments sont maintenus et protégés par le carter (23).

La longueur du papier encollé (ou gommé) ainsi humecté, peut-être très grande, puisque la brosse est toujours alimentée en liquide par capillarité, la base de la brosse baignant en permanence dans le liquide dont le niveau est maintenu constant, permettant ainsi une humidification régulière de la colle.

Cet appareil peut être utilisé de façon indépendante ou être adapté ou incorporé:
― aux machines d'impression ou de distribution d'étiquettes,
― aux machines destinées à l'emballage et au conditionnement.
― aux machines réalisant l'humidification de tout produit en bandes de toutes dimensions.

## Revendications

1. Dispositif pour humidifier un papier ou un support souple préalablement encollé ou gommé, qui comporte une nappe capillaire (2) dont l'inclinaison, par rapport au défilement du papier (11) selon une orientation définie par des guides (1-22) favorise son passage dans l'humidificateur où l'on applique une pression légère sur la napne (2), caractérisé en ce que la nappe consiste en des fils calibrés souples dont la partie inférieure baigne dans le liquide nécessaire à la dilution du produit enduisant le papier (colle, principalement), liquide maintenu à niveau constant par une cuve (5b) destinée à alimenter la chambre d'humidification contenant la nappe capillaire (2) dans un boîtier (1) et recevant elle-même le liquide introduit dans un réservoir d'alimentation permettant ainsi un fonctionnement continu de l'appareil.

2. Dispositif selon la revendication 1 caractérisé en ce qu'il comporte un réglage (4) de niveau.

3. Dispositif selon les revendications 1 et 2, caractérisé en ce que les rouleaux d'entraînement (9 et 15), à commande manuelle ou motorisée, avec compensation élastique (8), sont situés en amont de l'humidificateur, évitant ainsi l'encollage des rouleaux.

4. Dispositif selon la revendication 1, caractérisé en ce qu'il comporte un évidement (24) dans le support (22b) destiné à empêcher le report de liquide sur la face dorsale du papier.

5. Dispositif selon les précédentes revendications caractérisé en ce qu'il comporte une mise en mouvement déclanchée par l'introduction en (F) du papier à humidifier, et son arrêt automatique en fin de bande, avec temporisation.

6. Dispositif selon les revendications précédentes, caractérisé en ce qu'il est incorporé ou ajouté aux machines d'impression ou de distribution d'étiquettes adresses, d'étiquettes ou de vignettes d'affranchissement, préalablement encollées ou gommées, ou aux machines destinées à l'emballage et au conditionnement.

## Patentansprüche

1. Vorrichtung für ein papier oder eine biegsame unterlage die vorher geleimt oder gegumiert sind feucht machen, die von ein kappillarisches Tuch (2) gebildet ist, dessen gefälle, in Beziehung auf dem Defilieren dem Papier (11) nach eine Richtung definiert ist von dem Leiter (1-22) begünstigt den Durchgang durch den Feuchtigkeit Apparat in dem man ein leichter Druck auf das Tuch (2) gekennzeichnet in dem dass das Tuch sich besteht aus biegsame kalibrierten Faden dessen Untere Teil in der Flüssigkeit tunkt welche notwendig ist für die verdüngung dem Bestreichungsprodukt dem Papier (besonders Leim), Flüssigkeit fest gehalten in gleichen Höhe von einer Tank (5b) die bestiment ist Für die Feuchtigkeits Kammer die das kapillarische Tuch (2) in einen gehäuse (1) ernährt und bekommt selbst die Flüssigkeit die in eine Ernährungstank eingefühle ist um eine zusammen hängende Ablauf des Apparats erlauben.

2. Vorrichtung nach anspruch 1 gekennzeichnung in den er sich besteht aus eine stelbare (4) gleiche Ebene.

3. Vorrichtung nach Anspruch 1 und 2 dadurch gekennzeichnet dass die Antrieb Walzen (9-15) die von Hand oder Motor angetriebt sind, mit Elastische Ausgleichung (8) stromabwärts gelegtsind verdem Feuchtig Keits Apparat um das leimen den walzen vermeiden.

4. Vorrichtung nach Ansprüch 1 gekennzeichen in dem dass eine Hohlfläche (24) in dem huntergestell (22b) dass bestimmt ist um der übertrag der flüssigkeit auf dem Rückenzeit dem Papier abhalten.

5. Vorrichtung nach den Vorhergehende Ansprüche gekennzeichnet in dem er eine Bewegung besteht die sich in Betrieb setzt durch die Einführung von dem Papier des Feuchte zu machen ist, und seine automatische Stillstand mit temporisierer am ende des bandes.

6. Vorrichtung nach dem Vorhergehende Ansprüche gekennzeichnet in dem dass erein Verleiht oder hin zu gefügt ist in den Druck maschine oder von Verteilung von adresse Etiketten oder befreiungs titelkupfer die voher geleimt oder gegummiert sind, oder an die maschinen die bestimmt sind für die Verpackung.

## Claims

1. A device used to wet prepasted or gummed paper or supple stuff. It consists of a set of capillary threads (2), whose gradient with the paper (11), defined by guides (1-22), makes its passing through the damper easier. A light pressure is exerted on the set of grated and supple threads (2) whose bottom part dips in the liquid destined to dilute the paper coating (mainly glue). The liquid is kept at a constant level by a tank (5b) which supplies the humidification chamber containing the set of treads (2) in a case (1). This tank collects the liquid introduced into a supplying tank, which allows the device to run continuously.

2. A device, according to claim 1, characterized by the presence of a level regulation.

3. A device, according to claim 1 and 2, characterized by the driving rollers (9 and 15), hand or power-driven, with flexible compensation (8), located above the damper system, which avoids pasting the rollers.

4. A device, according to claim 1, characterized by a hollowed space (21) in the support (22b) which avoids reporting liquid on the back of the paper.

5. A device, according to previous claims, characterized by a trigger, starting with the insertion of the paper in (F), and automatically stopping at the end of tape, with a timing device.

6. A device, according to previous claims, which can be inserted or added to printing or franking machines, prepasted or gummed label distributors, packing and packaging machines.
